# FASCICULE DE BREVET EUROPEEN

(11) **EP 2 623 694 B1**
(45) Date de publication et mention de la délivrance du brevet: **28.10.2015**
(21) Numéro de dépôt: 13305076.5
(22) Date de dépôt: 23.01.2013
(51) Int. Cl.: E05B 65/00, E05C 19/16

(54) **Ensemble pour la réalisation de bandeaux électromagnétiques de différentes hauteurs**
Einheit zur Herstellung von elektromagnetischen Bändern verschiedener Höhe
Assembly for producing electromagnetic tapes of different heights

(30) Priorité: 01.02.2012 FR 1250935
(43) Date de publication de la demande: 07.08.2013
(73) Titulaire: Sewosy, Société Par Actions Simplifiée, 67500 Haguenau (FR)
(72) Inventeur: Wolff, Jacques, 67170 BRUMATH (FR); Horvat, Philippe, 67170 OLWISHEIM (FR); Meynet, Gaël, 67170 BILWISHEIM (FR); May, Frédéric, 67470 Eberbach-Seltz (FR); Schoettel, Julien, 67170 BRUMATH (FR)
(74) Mandataire: Nuss, Laurent

(56) Documents cités:
- EP-A1- 1 195 491
- BE-A6- 1 016 164
- FR-A3- 2 865 230
- FR-A3- 2 945 830

## Description

La présente invention concerne le domaine des dispositifs d'immobilisation pour battants, spécialement pour portes, plus particulièrement des bandeaux électromagnétiques maintenant le battant par attraction électromagnétique et a pour objet un ensemble pour la réalisation de bandeaux électromagnétiques de différentes hauteurs.

On sait qu'un bandeau électromagnétique destiné à équiper une porte pour bloquer le battant en fermeture en lieu et place d'une serrure classique à pêne possède une hauteur déterminée en fonction de ladite porte et comprend un premier profilé susceptible d'être fixé sur le bloc ou cadre dormant de la porte et un second profilé susceptible d'être fixé sur le battant.

Le premier profilé est creux et rectiligne, généralement à section carrée ou rectangulaire, et comprend deux faces opposées longitudinales dont l'une ou face arrière est destinée à être appliquée sur une surface du bloc ou cadre dormant et l'autre ou face avant ou apparente comporte une ou plusieurs ouvertures usuelles recevant chacune un électroaimant. Le second profilé est également creux et rectiligne, généralement à section globalement en U, comprenant usuellement une aile prolongeant latéralement l'un des bords longitudinaux du U et étant destinée à être appliquée sur une surface du battant pour permettre la fixation dudit second profilé sur ce dernier. En outre, le second profilé comprend fréquemment une partie formant poignée constituée par une aile prolongeant latéralement ledit profilé sensiblement au niveau de son fond.

D'autre part, le premier profilé est associé à des moyens de connexion électrique et à des moyens de commande nécessaires au bon fonctionnement et à la commande de chaque électroaimant, tandis que le second profilé est équipé d'au moins une contreplaque, fixée dans le U, apte à coopérer en position de fermeture de la porte avec l'électroaimant correspondant avec pour effet le maintien du battant, dans le plan du cadre dormant, par attraction électromagnétique.

Un tel ensemble selon le préambule de la revendication 1 est e.g. connu du FR 2 865 230 A3.

Toutefois, les portes ne sont pas toutes de la même hauteur, ce qui nécessite pour l'opérateur d'installer un profilé dont la longueur est adaptée en conséquence. Celui-ci est alors obligé de couper le profilé à la longueur voulue pour pouvoir l'adapter à la hauteur de la porte ou du battant, ce qui est contraignant pour l'opérateur. Une autre solution qui s'offre à lui est de stocker des profilés de différentes longueurs, mais cette solution nécessite un espace de stockage adapté pour stocker ces derniers et contraint l'opérateur à toujours vérifier et, éventuellement à alimenter, régulièrement ses stocks pour pouvoir bénéficier à tout moment de la bonne longueur de profilé.

La présente invention a pour but de pallier ces inconvénients en proposant un ensemble pour la réalisation de bandeaux électromagnétiques de hauteurs variées lui évitant de réaliser les opérations de coupes nécessaires avec les profilés actuels ou de stocker des profilés de différentes longueurs et de contrôler régulièrement le stock pour bénéficier en permanence de toutes les longueurs de profilés.

A cet effet, un ensemble, selon la présente invention, pour la réalisation de bandeaux électromagnétiques de différentes hauteurs, chaque bandeau comprenant un profilé principal creux et rectiligne apte à être fixé sur une première surface et équipé d'au moins un électroaimant alimenté et commandé électriquement et un second profilé principal creux et rectiligne apte à être fixé sur une seconde surface et équipé d'au moins une contreplaque, se **caractérise en ce qu'il** est composé essentiellement :
- d'un premier ensemble, permettant la réalisation du profilé principal, comprenant une pluralité de premiers profilés de base creux et rectilignes équipés, pour au moins une partie de ces derniers, chacun d'au moins un électroaimant alimenté par une énergie électrique et/ou de moyens de connexion électrique assurant le transport de ladite énergie électrique, des moyens de fixation desdits profilés de base sur la première surface et des premiers moyens de jonction par emboîtement intégrés dans ou coopérant avec les extrémités libres desdits premiers profilés de base de sorte à permettre le raccordement entre eux, bout à bout et dans le prolongement l'un de l'autre, d'au moins deux premiers profilés de base et d'autre part,
- d'un second ensemble, permettant la réalisation du second profilé principal, comprenant une pluralité de seconds profilés de base creux et rectilignes équipés, pour au moins une partie de ces derniers, chacun d'au moins l'une desdites contreplaques, des moyens de fixation desdits seconds profilés de base et des seconds moyens de jonction par emboîtement intégrés dans ou coopérant avec les extrémités libres desdits seconds profilés de base de sorte à permettre le raccordement entre eux, bout à bout et dans le prolongement l'un de l'autre, d'au moins deux seconds profilés de base.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
- la figure 1A montre une vue en perspective d'un bandeau électromagnétique à l'état de montage à partir d'un ensemble, selon la présente invention,
- la figure 1B montre le bandeau représenté sur la figure 1A selon un angle de vue différent,
- la figure 2 montre la partie inférieure du premier profilé principal du bandeau représenté sur la figure 1A,
- la figure 3 montre la partie inférieure du premier profilé principal représentée sur la figure 2 selon un angle de vue différent à l'état emboîté d'une pièce de jonction dans l'extrémité libre de l'un des premiers profilés de base et à l'état de fermeture de l'un des embouts monté à l'extrémité libre inférieure du premier profilé principal,
- la figure 4 montre, avec transparence, la partie inférieure du premier profilé principal représentée sur la figure 3 à l'état emboité de la pièce de jonction dans les deux profilés de base assemblés sur cette dernière,
- la figure 5 montre une vue en perspective de la partie inférieure du second profilé principal représenté sur la figure 1A.

Les figures montrent, un ensemble, selon la présente invention, pour ou permettant la réalisation de bandeaux 1 électromagnétiques de différentes hauteurs, chaque bandeau 1 comprenant un profilé principal 2 creux et rectiligne apte à être fixé sur une première surface et équipé d'au moins un électroaimant 3 alimenté et commandé électriquement et un second profilé principal 4 creux et rectiligne apte à être fixé sur une seconde surface et équipé d'au moins une contreplaque 5.

Conformément à la présente invention un tel ensemble est composé d'un premier ensemble permettant la réalisation du profilé principal 2 et comprenant une pluralité de premiers profilés de base 6 creux et rectilignes équipés, pour au moins une partie de ces derniers, chacun d'au moins un électroaimant 3 alimenté par une énergie électrique et/ou de moyens de connexion électrique 10, 11 assurant le transport de ladite énergie électrique, des moyens de fixation 7, 12 desdits profilés de base 6 sur la première surface et des premiers moyens de jonction ou d'assemblage 7 par emboîtement intégrés dans ou coopérant avec les extrémités libres desdits premiers profilés de base 6 de sorte à permettre le raccordement entre eux, bout à bout et dans le prolongement l'un de l'autre, d'au moins deux premiers profilés de base.

La première surface, non représentée, peut être une surface d'un cadre ou châssis de dormant d'une porte et la seconde surface peut être une surface d'un battant d'une telle porte.

Toujours conformément à la présente invention un tel ensemble est composé en outre d'un second ensemble permettant la réalisation du second profilé principal 4 et comprenant une pluralité de seconds profilés de base 8 creux et rectilignes équipés, pour au moins une partie de ceux-ci, chacun d'au moins l'une desdites contreplaques 5, des moyens de fixation 12, 21 desdits seconds profilés de base 8 et des seconds moyens de jonction ou d'assemblage 9 par emboîtement intégrés dans ou coopérant avec les extrémités libres desdits seconds profilés de base 8 de sorte à permettre le raccordement entre eux, bout à bout et dans le prolongement l'un de l'autre, d'au moins deux seconds profilés de base 8.

Les premiers ou seconds profilés de base 6 ou 8 forment alors des segments de profilé constituant chacun une portion bien délimitée et détachée du premier ou second profilé ainsi réalisé pour la constitution d'un bandeau 1 électromagnétique.

De préférence, les premiers et/ou seconds moyens de jonction 7 et 9 peuvent être prévus pour assurer préférentiellement un assemblage ou une jonction par emboîtement réversible afin de permettre le démontage du premier ou second profilé principal 2 ou 4 ainsi réalisé.

Chaque premier profilé de base 6 peut comprendre à l'une de ses extrémités libres une borne de connexion électrique mâle 10 et à l'autre extrémité libre une borne de connexion électrique femelle 11 apte à être connectée à la borne de connexion électrique mâle 10 d'un autre premier profilé de base 6. Les bornes de connexion électrique mâle et femelle 10 et 11 de chaque profilé de base 6 peuvent être reliées électriquement entre elles grâce à des câbles électriques 10' s'étendant dans ledit premier profilé de base 6, le cas échéant par l'intermédiaire du ou d'au moins l'un desdits électroaimants 3 en vue de permettre leur alimentation et leur commande électriques (figures 1A, 1B, 2 et 3).

Dans un mode de réalisation préférentiel, les extrémités libres de chaque premier profilé de base 6 peuvent être ouvertes et les premiers moyens de jonction 7 peuvent consister en au moins une pièce de jonction, de préférence monobloc apte, d'une part, à assurer la jonction ou l'assemblage entre deux profilés de base 6 mis bout à bout par emboîtement de cette dernière dans les deux extrémités libres ouvertes concernées desdits profilés de base 6 mis bout à bout et, d'autre part, à être fixée, grâce à des moyens de fixation 12, sur la première surface, de préférence préalablement à la réalisation de ladite jonction (figures 1A, 1B, 2, 3 et 4), ce tout en permettant, le cas échéant, la connexion électrique d'une borne de connexion mâle 10 de l'une desdites extrémités libres mises bout à bout avec une borne de connexion électrique femelle 11 de l'autre extrémité libre (figure 3).

Dans une forme de réalisation préférentielle de chaque premier profilé de base 6, celui-ci peut présenter une section carrée ou rectangulaire et chaque pièce de jonction 7 peut être creuse et présenter la forme d'un parallélépipède carré ou rectangle. En outre deux faces 13 et 13' opposées ou faces d'extrémité et d'emboîtement de chaque pièce de jonction 7 peuvent être ouvertes (notamment figure 4) de sorte à permettre, le cas échéant, l'introduction des bornes de connexion électrique mâle ou femelle 10 ou 11 desdites extrémités libres respectives mises bout à bout dans la partie creuse de la pièce de jonction 7 concernée.

D'autre part, comme on peut le voir notamment sur les figures 2 et 3, chaque pièce de jonction 7 peut comprendre deux faces latérales 14 et 14' opposées, perpendiculaires auxdites faces d'extrémité 13 et 13'. D'autre part, au moins une découpe ou ouverture 15 peut être pratiquée dans l'une desdites faces latérales 14 de sorte à permettre le passage d'au moins une vis de fixation 12 ou analogue en vue de réaliser son vissage dans l'autre face latérale 14' opposée et dans la première surface pour exercer une pression de liaison entre ces dernières en vue de fixer ladite pièce de jonction 7 sur la première surface, non représentée.

La ou chaque pièce de jonction 7 parallélépipédique peut comprendre deux parties d'emboîtement opposées intégrant chacune l'une desdites faces d'extrémité 13 ou 13' ouvertes. Les deux parties d'emboîtement peuvent avantageusement être délimitées entre elles par une butée externe 16, telle que par exemple une nervure pratiquée sur la surface externe du chaque pièce de jonction 7, s'étendant transversalement au niveau de la partie médiane de ladite pièce de jonction 7. Une telle butée externe permet de limiter et de partager de manière sensiblement égale la longueur et la profondeur de l'emboîtement de ladite pièce de jonction dans chaque extrémité libre concernée.

On peut voir également, notamment sur la figure 1B, que l'une des faces longitudinales ou face arrière de chaque premier profilé de base 6 destinée à être appliquée contre la première surface, comporte dans chacun de ses bords d'extrémité une découpe 6' laissant passer la vis de fixation 12 de la pièce de jonction 7 afin d'assurer l'emboîtement précité de cette dernière.

Par ailleurs, un tel ensemble selon la présente invention peut comprendre en outre au moins une paire ou une pluralité de premiers embouts 17 aptes chacun à être monté, de préférence par emboîtement, à l'une des extrémités libres de chaque premier profilé de base 6 de sorte que le premier profilé principal 2 puisse comporter, à chacune de ses extrémités libres, l'un desdits premiers embouts 17 pour assurer sa finition aux dites extrémités libres. Chaque premier embout 17 peut comporter une face externe de fixation 20' apte à être appliquée sur la première surface et fixée sur cette dernière grâce à des moyens de fixation 12, tels que des vis, assurant une pression de liaison entre ces dernières.

Chaque premier embout 17 peut comporter une partie d'emboîtement dans l'une des extrémités libres ouvertes de l'un des premiers profilés de base 8.

Dans une forme de réalisation préférentielle de chaque premier embout 17, celui-ci peut comprendre une cavité 18 interne fermée par un capot ou couvercle 19 amovible et comportant un fond 20. Dans cette forme préférentielle, la face externe de fixation 20' peut alors être constituée par la face externe du fond 20 de la cavité 18.

Chaque capot 19 peut être fixé sur le premier embout 17 correspondant, par exemple, au moyen d'une vis pression 20" venant se visser dans une rainure, non représentée, pratiquée de préférence dans une partie du bord libre entourant la cavité 18. Un tel mode de fixation permet une fixation amovible aisée et solide de chaque capot 19 sur le premier embout 17 correspondant.

La présente invention peut prévoir en outre une pluralité de cartes 3' électroniques de commande du ou des électroaimants 3 et que chaque dite carte 3' soit adaptée pour être fixée, par exemple par vissage ou collage, plus particulièrement de l'une de ses faces externes opposée à celle comportant les composants électroniques, sur le fond 20 de la cavité 18 de l'un desdits premiers embouts 17. Elle peut encore prévoir que chaque carte 3' comporte des moyens de connexion électrique 3" permettant, le cas échéant, sa connexion électrique à l'une des bornes de connexion mâle ou femelle 10 ou 11 de chaque premier profilé de base 6.

Par ailleurs, l'un au moins des premiers embouts 17 peut comporter dans sa cavité 18 un haut parleur permettant l'émission de messages sonores enregistrés dans une mémoire de la carte 3' électronique de commande. Dans ce cas chaque capot 19 d'un premier embout 17 peut être adapté, par exemple en étant percé de trous, non représentés, ou par une épaisseur de matière spécifique laissant passer les ondes sonores, pour permettre l'émission desdits messages enregistrés vers l'extérieur de ce dernier.

Chaque second profilé de base 8 peut présenter une section globalement en U et comprendre une aile de fixation de base 21 permettant sa fixation sur la seconde surface, par exemple grâce à des moyens de fixation 12, tels que par exemple des vis, exerçant une pression de liaison entre ces dernières. L'aile de fixation de base 21 peut s'étendre latéralement de l'un des bords du U vers l'extérieur. Ceci de sorte que le second profilé principal 4 présente, à l'état monté, une aile de fixation principale latérale issue de la mise bout à bout des ailes de fixation de base 21 lors du raccordement bout à bout d'une pluralité de profilés de base 8.

Les seconds moyens de jonction 9 peuvent consister en au moins une plaque de jonction, de préférence monobloc, permettant d'assurer la jonction et le centrage entre deux extrémités libres de deux seconds profilés de base 8 respectifs à assembler entre eux, dans le prolongement l'un de l'autre.

Chaque plaque de jonction 9 peut comporter, sur chacun de ses deux côtés, au moins un tenon ou ergot 22 et chaque extrémité libre d'un second profilé de base 8 peut comporter au moins une ouverture d'emboîtement 23 apte à recevoir, par emboîtement, de préférence réversible, le ou l'un desdits tenons ou ergots 22 de l'un desdits côtés.

D'autre part, un tel ensemble selon la présente invention peut comprendre en outre au moins une paire ou une pluralité de seconds embouts 24 aptes chacun à être monté à l'une des extrémités libres de chaque second profilé de base 8 de sorte que le second profilé principal 4 puisse comporter à chacune de ses extrémités libres l'un desdits seconds embouts 24 pour assurer sa finition aux dites extrémités libres.

Chaque second embout 24 peut être fixé sur une extrémité libre d'un second profilé de base 8 grâce à un assemblage par emboîtement et, de préférence, par fixation au moyen d'une ou plusieurs vis 12' ou analogue venant se visser à la fois dans le second embout 24 concerné et dans l'extrémité libre du second profilé de base 8 correspondant et de préférence dans l'aile de fixation de base 21 de ce dernier qui est alors prévue pour s'étendre jusqu'à ladite extrémité libre. Pour réaliser l'emboîtement, chaque second embout 24 peut comporter, par exemple, au moins un ergot ou tenon 25 apte à être inséré dans une ouverture et préférentiellement dans l'une des ouvertures d'emboîtement 23 servant à recevoir la partie correspondante d'une plaque de jonction 9.

Les ouvertures d'emboîtement 23 de chaque second profilé de base 8 peuvent avantageusement être réalisées par l'espace situé sous les rebords d'accrochage tels que définis dans le brevet n° FR 2 884 273 déposé par la présente demanderesse, ce afin de ne pas modifer les profilés existants ou de ne pas complexifier leur fabrication par l'ajout d'ouvertures d'emboîtement supplémentaire et spécifiques.

On notera que dans le cas du second profilé principal 4, le ou chaque second profilé de base 8 constituant ce dernier peut être fixé directement sur la seconde surface par son aile de fixation latérale, tandis que dans le cas du premier profilé principal 2, le ou chaque premier profilé de base 6 constituant ce dernier peut être fixé sur la première surface par l'intermédiaire des pièces de jonction 7 qui sont fixées sur ladite première surface préalablement à leur jonction avec lesdits premiers profilés de base.

Par conséquent, dans le mode de réalisation préférentiel de la présente invention, on comprendra que les premiers moyens de jonction 7 assurent à la fois la fonction de jonction ou de raccordement des premiers profilés de base 6 raccordés par leurs extrémités libres et dont les axes de ces derniers sont disposés, suivant un même axe ou une même ligne droite, dans le prolongement l'un de l'autre, et la fonction de fixation de ces derniers sur la première surface, tandis que les seconds moyens de jonction 9 assurent uniquement la fonction de jonction ou de raccordement et notamment de centrage des seconds profilés de base 8 permettant la disposition des axes de ces derniers suivant le même axe ou la même ligne droite, dans le prolongement l'un de l'autre.

Enfin, on notera que dans le cas où le premier profilé principal 2 est réalisé à partir d'un seul premier profilé de base 6, par exemple du fait que la hauteur de la porte à équiper est réduite, ledit profilé de base 6 pourra être fixé soit par l'intermédiaire de deux pièces de jonction 7 emboîtées à chacune de ses extrémités libres après la fixation desdites pièces 7 sur la première surface, soit, de préférence, par l'intermédiaire de deux premiers embouts 17 fixés sur la première surface puis emboîtés dans les extrémités libres dudit unique profilé de base 6 du bandeau 1 à réaliser.

On notera que, dans la réalisation d'un bandeau 1 à partir d'un ensemble selon la présente invention, les premiers embouts 17 peuvent alors jouer un rôle à la fois de finition et de fixation en permettant, à l'instar des pièces de jonction 7, la fixation d'un profilé de base 6 unique ou, dans le cas d'une pluralité de profilés de base 6, de l'une des extrémités libres des deux profilés de base 6 situés respectivement à l'extrémité supérieure ou inférieure du premier profilé principal 2 dudit bandeau 1 ainsi réalisé, tandis que les seconds embouts 24 peuvent jouer uniquement un rôle de finition du second profilé principal 4 fixé par d'autres moyens et notamment par son aile de fixation principale.

On comprendra qu'un tel ensemble présente ainsi les avantages suivants :
- la possibilité pour l'opérateur de réaliser aisément par simple assemblage par emboîtement d'une pluralité de premiers ou seconds profilés de base 6 ou 8, des longueurs différentes de premiers ou seconds profilés principaux 2 ou 4 en vue de la réalisation de bandeaux électromagnétiques de hauteurs différentes,
- d'offrir à l'opérateur, d'une part, des premiers profilés de base 6 pré-équipés avec des électroaimant(s) 3 et/ou des raccordements ou connexions électriques 10, 11 et, d'autres part, des seconds profilés de base 8 pré-équipés avec des contreplaques 5,
- le cas échéant, d'offrir la possibilité d'utiliser des premiers embouts 17 pré-équipés avec une carte électronique 3' de commande des électroaimants 3 et des moyens de connexion électrique 3",
- aucun moyen de fixation 12 apparent, notamment pour ce qui concerne le premier profilé principal 2, chaque extrémité libre de premier profilé de base 6 recouvrant la pièce de jonction 7 concernée assurant sa jonction et sa fixation et qui comporte ou renferme lesdits moyens de fixation dans sa partie creuse.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention. , comme défini par les revendications.

## Revendications

1. Ensemble pour la réalisation de bandeaux (1) électromagnétiques de différentes hauteurs, chaque bandeau (1) comprenant un profilé principal (2) creux et rectiligne apte à être fixé sur une première surface et équipé d'au moins un électroaimant (3) alimenté et commandé électriquement et un second profilé principal (4) creux et rectiligne apte à être fixé sur une seconde surface et équipé d'au moins une contreplaque (5), ensemble **caractérisé en ce qu'il** est composé :
- d'un premier ensemble permettant la réalisation du profilé principal (2) et comprenant une pluralité de premiers profilés de base (6) creux et rectilignes équipés, pour au moins une partie de ces derniers, chacun d'au moins un électroaimant (3) alimenté par une énergie électrique et/ou de moyens de connexion électrique (10, 11) assurant le transport de ladite énergie électrique, des moyens de fixation (7, 12) desdits profilés de base (6) sur la première surface et des premiers moyens de jonction (7) par emboîtement intégrés dans et/ou coopérant avec les extrémités libres desdits premiers profilés de base (6) de sorte à permettre le raccordement entre eux, bout à bout et dans le prolongement l'un de l'autre, d'au moins deux premiers profilés de bases (6),
- d'un second ensemble permettant la réalisation du second profilé principal (4) et comprenant une pluralité de seconds profilés de base (8) creux et rectilignes équipés, pour au moins une partie de ces derniers, chacun d'au moins l'une desdites contreplaques (5), des moyens de fixation (12, 21) desdits seconds profilés de base (8) et des seconds moyens de jonction (9) par emboîtement intégrés dans et/ou coopérant avec les extrémités libres desdits seconds profilés de base (8) de sorte à permettre le raccordement entre eux, bout à bout et dans le prolongement l'un de l'autre, d'au moins deux seconds profilés de base (8).

2. Ensemble, selon la revendication 1, **caractérisé en ce que** chaque premier profilé de base (6) comprend à l'une de ses extrémités libres une borne de connexion électrique mâle (10) et à l'autre extrémité libre une borne de connexion électrique femelle (11) apte à être connectée à la borne de connexion électrique mâle (10) d'un autre premier profilé de base (6), lesdites bornes de connexion électrique mâle et femelle (10) et (11) de chaque profilé de base (6) étant reliées électriquement entre elles grâce à des câbles électriques (10') s'étendant dans ledit premier profilé de base (6), le cas échéant par l'intermédiaire d'au moins l'un desdits électroaimants (3).

3. Ensemble, selon la revendication 2, **caractérisé en ce que** les extrémités libres de chaque premier profilé de base (6) sont ouvertes et **en ce que** les premiers moyens de jonction (7) consistent en au moins une pièce de jonction monobloc apte, d'une part, à assurer la jonction entre deux profilés de base (6) mis bout à bout par emboîtement de cette dernière dans les deux extrémités libres ouvertes concernées desdits profilés de base (6) mis bout à bout et, d'autre part, à être fixée, grâce à des moyens de fixation (12), sur la première surface, de préférence préalablement à la réalisation de ladite jonction, ce tout en permettant, le cas échéant, la connexion électrique d'une borne de connexion mâle (10) de l'une desdites extrémités libres mises bout à bout avec une borne de connexion électrique femelle (11) de l'autre extrémité libre.

4. Ensemble, selon la revendication 3, **caractérisé en ce que** chaque premier profilé de base (6) présente une section carrée ou rectangulaire et **en ce que** la ou chaque pièce de jonction (7) est creuse et présente la forme d'un parallélépipède carré ou rectangle, dont deux faces (13) et (13') opposées ou faces d'extrémité et d'emboîtement sont ouvertes de sorte à permettre, le cas échéant, l'introduction des bornes de connexion électrique mâle ou femelle (10) ou (11) desdites extrémités libres respectives mises bout à bout dans la partie creuse de la pièce de jonction (7).

5. Ensemble, selon la revendication 4, **caractérisé en ce que** chaque pièce de jonction (7) comprend deux faces latérales (14) et (14') opposées, perpendiculaires auxdites faces d'extrémité (13) et (13') et **en ce qu'**au moins une découpe ou ouverture (15) est pratiquée dans l'une desdites faces latérales (14) de sorte à permettre le passage d'au moins une vis de fixation (12) ou analogue en vue de réaliser son vissage dans l'autre face latérale (14') opposée et dans la première surface pour exercer une pression de liaison entre ces dernières en vue de fixer ladite pièce de jonction (7) sur la première surface.

6. Ensemble, selon l'une quelconque des revendications 4 à 5, **caractérisé en ce que** chaque pièce de jonction (7) parallélépipédique comprend deux parties d'emboîtement opposées intégrant chacune l'une desdites faces d'extrémité (13) ou (13') ouvertes et étant délimitées entre elles par une butée externe (16), telle que par exemple une nervure pratiquée sur la surface externe de chaque pièce de jonction (7), s'étendant transversalement au niveau de la partie médiane de ladite pièce de jonction (7), ladite butée externe permettant de limiter et de partager de manière sensiblement égale la longueur ou la profondeur de l'emboîtement de ladite pièce de jonction dans chaque extrémité libre concernée.

7. Ensemble, selon l'une quelconque des revendications 1 à 6, **caractérisé en ce qu'il** comprend en outre au moins une paire de premiers embouts (17) aptes chacun à être monté à l'une des extrémités libres de chaque premier profilé de base (6) de sorte que le premier profilé principal (2) comporte à chacune de ses extrémités libres l'un desdits premier embouts (17) et **en ce que** chaque premier embout (17) comporte une face externe de fixation (20') apte à être appliquée sur la première surface et fixée sur cette dernière grâce à des moyens de fixation (12) assurant une pression de liaison entre ces dernières.

8. Ensemble, selon la revendication 7, **caractérisé en ce que** chaque premier embout (17) comprend, une cavité (18) interne fermée par un capot (19) amovible et comportant un fond (20) et **en ce que** la face externe de fixation (20') est constituée par la face externe dudit fond (20).

9. Ensemble, selon la revendication 8, **caractérisé en ce qu'**il comprend une pluralité de cartes (3') électroniques de commande des électroaimants (3), chaque carte étant adaptée pour être fixée, par exemple par vissage ou collage, sur le fond (20) de la cavité (18) de l'un desdits premiers embouts (17) et **en ce que** chaque carte (3') comporte des moyens de connexion électrique (3") permettant, le cas échéant, sa connexion électrique à l'une des bornes de connexion mâle ou femelle (11) de chaque premier profilé de base (6).

10. Ensemble, selon l'une quelconque des revendications 8 à 9, **caractérisé en ce que** l'un au moins desdits premiers embouts (17) comporte dans sa cavité (18) un haut parleur permettant l'émission de messages sonores enregistrés dans une mémoire de la carte (3') électronique de commande et **en ce que** le capot (19) est adapté pour permettre l'émission desdits messages vers l'extérieur du premier embout (17) concerné.

11. Ensemble, selon l'une quelconque des revendications 1 à 10, **caractérisé en ce que** chaque second profilé de base (8) présente une section globalement en U et comprend une aile de fixation de base (21) permettant sa fixation sur la seconde surface et s'étendant latéralement de l'un des bords du U vers l'extérieur de sorte que le second profilé principal (4) présente, à l'état monté, une aile de fixation principale issue de la mise bout à bout desdites ailes de fixation de base (21) lors du raccordement bout à bout d'une pluralité de profilés de base (8).

12. Ensemble, selon l'une quelconque des revendications 1 à 11, **caractérisé en ce que** les seconds moyens de jonction (9) consistent en au moins une plaque de jonction monobloc comportant, sur chacun de ses deux côtés, au moins un tenon ou ergot (22) et **en ce que** chaque extrémité libre d'un second profilé de base (8) comporte au moins une ouverture d'emboîtement (23) apte à recevoir par emboîtement l'un desdits tenons ou ergot (22) de l'un desdits côtés.

## Patentansprüche

1. Einheit zur Herstellung elektromagnetischer Bänder (1) verschiedener Höhe, wobei jedes Band (1) ein gerades, hohles Hauptprofil (2) umfasst, geeignet, auf einer ersten Oberfläche befestigt zu werden, und mit mindestens einem Elektromagneten (3) versehen, der mit Strom versorgt und elektrisch gesteuert wird, und ein zweites hohles und gerades Hauptprofil (4), geeignet, auf einer zweiten Oberfläche befestigt zu werden, und mit mindestens einem Gegenstück (5) versehen,
Einheit, **dadurch gekennzeichnet, dass** sie gebildet ist aus
- einer ersten Einheit zur Herstellung des Hauptprofils (2), mehrere gerade und hohle erste Grundprofile (6) umfassend, von denen mindestens ein Teil jeweils mit mindestens einem Elektromagneten (3) versehen ist, der mit Strom versorgt wird, und/oder mit elektrischen Anschlussmitteln (10, 11), die die Beförderung des genannten elektrischen Stromes sicherstellen, mit Mitteln (7, 12) zur Befestigung der genannten Grundprofile (6) an der ersten Oberfläche und ersten Mitteln (7) zur Verbindung durch Einstecken, eingebaut in und/oder zusammenwirkend mit den freien Enden der genannten ersten Grundprofile (6) zur Ermöglichung der Verbindung mindestens zweier erster Grundprofile (6) miteinander, an ihren Enden aneinander und in der Verlängerung voneinander,
- einer zweiten Einheit zur Herstellung des zweiten Hauptprofils (4), mehrere hohle und gerade zweite Grundprofile (8) umfassend, von denen mindestens ein Teil jeweils mit mindestens einem der genannten Gegenstücke (5) versehen ist, mit Mitteln (12, 21) zur Befestigung der genannten zweiten Grundprofile (8) und zweiten Mitteln (9) zur Verbindung durch Einstecken, eingebaut in und/oder zusammenwirkend mit den freien Enden der genannten zweiten Grundprofile (8) zur Ermöglichung der Verbindung mindestens zweier zweiter Grundprofile (8) miteinander, an ihren Enden aneinander und in der Verlängerung voneinander.

2. Einheit nach Patentanspruch 1, **dadurch gekennzeichnet, dass** jedes erste Grundprofil (6) an einem seiner freien Enden einen männlichen Anschluss (10) zur elektrischen Verbindung trägt und am anderen freien Ende einen weiblichen Anschluss (11) zur elektrischen Verbindung, geeignet, mit dem männlichen Anschluss (10) zur elektrischen Verbindung eines anderen Grundprofils (6) verbunden zu werden, wobei der genannte männliche Anschluss (10) und der genannte weibliche Anschluss (11) zur elektrischen Verbindung jedes Grundprofils (6) durch elektrische Kabel (10') miteinander elektrisch verbunden sind, die im genannten ersten Grundprofil (6) verlaufen, gegebenenfalls über mindestens einen der genannten Elektromagneten (3).

3. Einheit nach Patentanspruch 2, **dadurch gekennzeichnet, dass** die freien Enden jedes ersten Grundprofils (6) offen sind und dadurch, dass die ersten Verbindungsmittel (7) aus mindestens einem einstückigen Verbindungsstück bestehen, das geeignet ist, einerseits die Verbindung zwischen zwei Ende an Ende angeordneten Grundprofilen (6) durch Einstecken dieses Stückes in die beiden betroffenen offenen freien Enden der genannten Ende an Ende angeordneten Grundprofile (6) sicherzustellen und andererseits mit Hilfe von Befestigungsmitteln (12) an der ersten Oberfläche befestigt zu werden, vorzugsweise vor Herstellung der genannten Verbindung, und dabei gegebenenfalls die elektrische Verbindung eines männlichen Anschlusses (10) eines der genannten Ende an Ende angeordneten freien Enden mit einem weibilchen Anschluss (11) zur elektrischen Verbindung des anderen freien Endes zu erlauben.

4. Einheit nach Patentanspruch 3, **dadurch gekennzeichnet, dass** jedes erste Grundprofil (6) einen quadratischen oder rechteckigen Querschnitt aufweist und dadurch, dass das oder jedes Verbindungsstück (7) hohl ist und die Form eines quadratischen oder rechteckigen Quaders aufweist, dessen zwei einander gegenüber liegende Seiten (13) und (13') oder End- und Einsteckseiten offen sind, um gegebenenfalls das Einführen von männlichem (10) oder weiblichem Anschluss (11) zur elektrischen Verbindung der genannten entsprechenden, Ende an Ende angeordneten freien Enden in den hohlen Teil des Verbindungsstückes (7) zu erlauben.

5. Einheit nach Patentanspruch 4, **dadurch gekennzeichnet, dass** jedes Verbindungsstück (7) zwei einander gegenüber liegende, auf den genannten Endseiten (13) und (13') senkrecht stehende Seitenflächen (14) und (14') umfasst und dadurch, dass mindestens eine Ausnehmung oder Öffnung (15) in einer der genannten Seitenflächen (14) ausgebildet ist, um den Durchtritt mindestens einer Befestigungsschraube (12) oder dergleichen ermöglicht, um ihr Einschrauben in die andere gegenüber liegende Seitenfläche (14') und in die erste Oberfläche auszuführen, um einen Verbindungsdruck zwischen den letztgenannten auszuüben, um das genannte Verbindungsstück (7) an der ersten Oberfläche zu befestigen.

6. Einheit nach irgendeinem der Patentansprüche 4 bis 5, **dadurch gekennzeichnet, dass** jedes quaderförmige Verbindungsstück (7) zwei einander gegenüber liegende Einsteckteile umfasst, die jeweils eine der genannten offenen Endseiten (13) oder (13') umfassen und durch einen äußeren Anschlag (16) voneinander getrennt sind, derart, dass beispielsweise eine Rippe auf der Außenseite jedes Verbindungsstückes (7) angeordnet ist, die in Höhe des Mittelbereichs des genannten Verbindungsstückes (7) quer verläuft, wobei der genannte äußere Anschlag erlaubt, die Länge oder Einstecktiefe des genannten Verbindungsstückes in jedes betroffene freie Ende zu begrenzen und im Wesentlichen gleich zu verteilen.

7. Einheit nach irgendeinem der Patentansprüche 1 bis 6, **dadurch gekennzeichnet, dass** sie außerdem mindestens ein Paar erster Endstücke (17) umfasst, geeignet, jeweils in einem der freien Enden jedes ersten Grundprofils (6) angebracht zu werden, derart dass das erste Hauptprofil (2) an jedem seiner freien Enden eins der genannten ersten Endstücke (17) aufweist, und dadurch, dass jedes erste Endstück (17) eine Verbindungsaußenseite (20') aufweist, die geeignet ist, an die erste Oberfläche angelegt und auf dieser letztgenannten mit Hilfe von Befestigungsmitteln (12) befestigt zu werden, die einen Verbindungsdruck zwischen den letztgenannten sicherstellen.

8. Einheit nach Patentanspruch 7, **dadurch gekennzeichnet, dass** jedes erste Endstück (17) einen inneren Hohlraum (18) umfasst, der durch eine abnehmbare Kappe (19) verschlossen ist und einen Boden (20) aufweist und dadurch, dass die Befestigungsaußenseite (20') in der Außenseite des genannten Bodens (20) besteht.

9. Einheit nach Patentanspruch 8, **dadurch gekennzeichnet, dass** sie mehrere elektronische Karten (3') zur Steuerung der Elektromagnete (3) umfasst, wobei jede Karte dafür eingerichtet ist, am Boden (20) des Hohlraumes (18) eines der genannten ersten Endstücke (17) beispielsweise durch Schrauben oder Kleben befestigt zu werden und dadurch, dass jede Karte (3') elektrische Verbindungsmittel (3") aufweist, die gegebenenfalls ihre elektrische Verbindung an einen der männlichen oder weiblichen Verbindungs-Anschlüsse (11 ) jedes ersten Grundprofils (6) erlauben.

10. Einheit nach irgendeinem der Patentansprüche 8 bis 9, **dadurch gekennzeichnet, dass** mindestens eines der genannten ersten Endstücke (17) in seinem Hohlraum (18) einen Lautsprecher (18) aufweist, der die Aussendung von hörbaren Meldungen, die in einem Speicher der elektronischen Steuerkarte (3') gespeichert sind, ermöglicht und dadurch, dass die Kappe (19) dafür eingerichtet ist, die Aussendung der genannten Meldungen ins Äußere des betroffenen ersten Endstückes (17) zu erlauben.

11. Einheit nach irgendeinem der Patentansprüche 1 bis 10, **dadurch gekennzeichnet, dass** jedes zweite Grundprofil (8) einen im Wesentlichen U-förmigen Querschnitt aufweist und einen Grundbefestigungsfuß (21) umfasst, der seine Befestigung an der zweiten Oberfläche ermöglicht und seitlich von einem der Ränder des U auswärts verläuft, derart, dass das zweite Hauptprofil (4) im montierten Zustand einen Hauptbefestigungsfuß aufweist, der aus der aneinander stoßenden Anordnung der genannten Grundbefestigungsfüße (21) während der Verbindung mehrerer Grundprofile (8) Ende an Ende hervorgegangen ist.

12. Einheit nach irgendeinem der Patentansprüche 1 bis 11, **dadurch gekennzeichnet, dass** die zweiten Verbindungsmittel (9) aus mindestens einer einstückigen Verbindungsplatte bestehen, die auf jeder ihrer beiden Seiten mindestens einen Stift oder Zapfen (22) trägt, und dadurch, dass jedes freie Ende eines zweiten Grundprofils (8) mindestens eine Einstecköffnung (23) aufweist, geeignet, einen der genannten Stifte oder Zapfen (22) einer der genannten Seiten aufzunehmen.

## Claims

1. Assembly for producing electromagnetic strips (1) of different heights, each strip (1) having a hollow and straight main profile (2) capable of being fastened to a first surface and equipped with at least one electrically supplied and controlled electromagnet (3) and a second hollow and rectangular main profile (4) capable of being fastened to a second surface and equipped with at least one counter plate (5)
said assembly **characterised in that** it comprises:
- a first assembly to produce the main profile (2) and comprising a plurality of first hollow and straight base profiles (6) for at least one part of these latter, each of at least one electromagnet (3) supplied by electrical power and/or electrical connection means (10, 11) providing the supply of the said electrical power, fixing means (7, 12) for attaching the base profiles (6) to the first surface and first connecting means (7) by socket joints incorporated in and/or co-operating with the free ends of the said first base profiles (6) such that they can be connected together end to end and extending at least two base profiles (6) one after the other,
- a second assembly allowing to produce the second main profile (4) and comprising a plurality of second hollow and straight base profiles (8) for at least one part of these latter, each of at least one of the said counter plates (5), fixing means (12, 21) of the second base profiles (8) and second connecting means (9) by socket joints incorporated in and/or co-operating with the free ends of the said second base profiles (8) such that they can be connected together end to end and extending at least two second base profiles (8) one after the other.

2. Assembly, according to claim 1, **characterised in that** each first base profile (6) comprises, at one of its free ends, a male electrical connector (10) and, at the other free end, an electrical female connector (11) capable of being connected to the male electrical connector (10) of another first base profile (6) wherein said male connectors and female connectors (10) and (11) and each base profile (6) are connected electrically together by means of electrical cables (10') extending in said first base profile (6), if necessary by means of at least one of the said electromagnets (3).

3. Assembly, according to claim 2, **characterised in that** the free ends of each first base profile (6) are open and in which the first connecting means (7) consist of at least one one-piece connecting part capable, on the one hand, of providing a connection between two base profiles (6) placed end to end and acting as a socket inserted into the two free open ends in question of the base profiles (6) placed end to end and, on the other hand, capable of being fixed by fixing means (12) to the first surface, preferably before carrying out the said attachment and, at the same time if necessary allowing the electrical connection to be made between a male connector (10) of one of the said free ends placed end to end with a female connector (11) of the other free end.

4. Assembly, according to claim 3, **characterised in that** each first base profile (6) is square or rectangular in section and that the or each connecting piece (7) is hollow in the shape of a parallelepiped square or rectangle whose two opposing faces (13) and (13') or end faces and forming a socket are open to allow, if necessary, the insertion of the electrical male and female connectors (10) or (11) of the said free ends, being placed end to end, in the hollow part of the connecting piece (7).

5. Assembly, according to claim 4, **characterised in that** each connecting piece (7) comprises two lateral opposing faces (14) and (14'), perpendicular to the said end faces (13) and (13') and that at least one cutout or opening (15) is made in one of the said lateral faces so as to allow the passage of at least one fixing screw (12) or similar with the intention of being screwed into the other lateral opposing face (14') and in the first surface to apply a joining pressure between these latter in order to fix the said connecting piece (7) on to the first surface.

6. Assembly, according to any one of the claims 4 to 5, **characterised in that** each parallelepiped connecting piece (7) comprises two opposing socket pieces incorporating each one of the said open end faces (13) or (13') and being delimited between them by an external abutment (16) such as, for example, a rib formed on the external surface of each connecting piece (7), extending transversely at the median part of the said connecting piece (7), said external rib providing a limit and dividing substantially equally the length or depth of the socket of the said connecting piece into each free end in question.

7. Assembly, according to any one of the claims 1 to 6, **characterised in that** it comprises further at least one pair of first end pieces (17) each capable of being fitted to one of the free ends of each first base profile (6) such that the first main profile (2) has, at each of its free ends, one of the said first end pieces (17) and that each first end piece (17) comprises an external fixing face (20') capable of being applied to the first surface and fixed to this latter by means of fixing means (12) providing a joining pressure between these latter.

8. Assembly, according to claim 7, **characterised in that** each first end piece (17) comprises an internal cavity (18) closed by a removable cap (19) and comprising a bottom (20) and that the external fixing face (20') consists of the external face of said bottom (20).

9. Assembly, according to claim 8, **characterised in that** it comprises a plurality of electronic control cards (3') of the electromagnets (3), each card being adapted to be fixed, for example by screwing or gluing, to the bottom (20) of the cavity (18) of one of the said first end pieces (17) and that each card (3') has electrical connection means (3") allowing, if necessary, its electrical connection to one of the male or female connectors (11) of each first base profile (6).

10. Assembly, according to one of the claims 8 to 9, **characterised in that** one at least of the said first end pieces (17) comprises in its cavity (18) a loudspeaker allowing acoustic messages stored in a memory of the electronic control card (3') to be emitted and that the cap (19) is adapted to allow the emission of said messages towards the exterior of the first end piece (17) concerned.

11. Assembly, according to any one of the claims 1 to 10, **characterised in that** each second base profile (8) has a U-shaped global section and comprises a base fixing tab (21) allowing it to be fixed to the second surface and extending laterally from one of the sides of the U towards the exterior such that the second main profile (4) has, in the attached state, a main fixing tab as a result of placing the said base fixing tabs (21) end to end when joining a plurality of base profiles (8) end to end.

12. Assembly, according to any one of the claims 1 to 11, **characterised in that** the second connecting means (9) consist of at least one one-piece connecting plate comprising, on one of its two sides, at least one spur or lug (22) and that each free end of a second base profile (8) has at least one socket opening (23) capable of receiving socket-wise one of the said spurs or lugs (22) of one of the said sides.
